# FASCICULE DE BREVET EUROPEEN

(11) **EP 3 527 457 B1**
(45) Date de publication et mention de la délivrance du brevet: **04.08.2021**
(21) Numéro de dépôt: 19157273.4
(22) Date de dépôt: 14.02.2019
(51) Int. Cl.: B61B 7/02, B61B 12/02

(54) **INSTALLATION DE TRANSPORT PAR CABLE AERIEN**
TRANSPORTANLAGE ÜBER LUFTKABEL
OVERHEAD CABLE TRANSPORT FACILITY

(30) Priorité: 16.02.2018 FR 1851351
(43) Date de publication de la demande: 21.08.2019
(73) Titulaire: Lambert, Eliot, 73550 Meribel les Allues (FR)
(72) Inventeur: Lambert, Eliot, 73550 Meribel les Allues (FR)
(74) Mandataire: Prugneau, Philippe

(56) Documents cités:
- EP-A1- 0 663 328
- EP-A2- 1 227 022
- FR-A- 1 084 185
- GB-A- 127 354
- JP-A- H01 160 774

## Description

### Domaine technique

Le domaine de l'invention est celui des installations de transport par câble aérien, du type téléphérique.

L'invention concerne plus particulièrement une installation de transport par câble aérien comprenant une gare de départ et une gare d'arrivée reliées par des câbles définissant deux voies de circulation chacune étant constituée de deux câbles porteurs fixes et parallèles l'un à l'autre et d'un câble tracteur à défilement s'étendant entre les deux câbles porteurs. L'installation selon l'invention comprend en outre un chariot comprenant deux éléments roulants conçus pour coopérer chacun avec l'un des câbles porteurs et des moyens d'accrochage conçus pour être accouplés au câble tracteur, le chariot comprenant en outre deux montants latéraux conçus pour coopérer avec les éléments roulants, un montant central conçu pour coopérer avec les moyens d'accrochage, et une traverse reliant les montants latéraux et le montant central entre eux. L'installation comprend également un véhicule suspendu au chariot pour être déplacé le long des voies de circulation.

### Technique antérieure

Le document FR2935945 décrit un téléphérique de même type comprenant deux voies de circulation chacune conçue pour permettre le déplacement d'une cabine de grande capacité en aller/retour entre une gare de départ et une gare d'arrivée.

Cependant, cette installation n'est pas adaptée pour déplacer une cabine en boucle sur les deux voies de circulation ce qui réduit la fréquence des départs et donc la cadence de transport des personnes. Les documents JPH01160774A et EP0663328A1 décrivent également des installations de transport par câble aérien similaires.

### Exposé de l'invention

Le but de l'invention est donc de remédier aux problèmes précités.

A cet effet, l'invention a pour objet une installation de transport par câble aérien selon la revendication 1.

L'idée à la base de l'invention consiste à utiliser l'agencement particulier de l'ensemble montants et traverse pour laisser libre l'espace au dessus des câbles porteurs et tracteur, et permettre ainsi le renvoi du câble tracteur en gare au dessus du chariot à la manière d'un téléphérique débrayable.

Une telle configuration permet ici l'utilisation de deux voies de circulation en boucle fermée avec des véhicules de types sièges et/ou de types cabines de petite ou grande capacité.

L'ensemble particulier montants et traverse selon l'invention est également conçu pour empêcher toute chute du véhicule en cas de déraillement d'un des éléments roulants de son câble porteur.

En effet, l'espacement entre le câble porteur et le câble tracteur est suffisant pour conserver une bonne accroche du véhicule et limite son angulation.

Le véhicule selon l'invention reste ainsi obligatoirement suspendu par au moins un câble porteur et le câble tracteur et empêche le glissement des personnes transportées.

L'installation selon l'invention peut également présenter les particularités suivantes :
- chaque gare est équipée d'un système de désengagement temporaire desdits moyens d'accrochage du câble tracteur disposé en dessous de ladite poulie de renvoi de sorte à permettre l'insertion du véhicule d'une voie de circulation à une autre, chaque gare comprenant en outre un moyen de déviation de câbles conçu pour dévier le câble tracteur depuis ledit système de désengagement jusqu'à la poulie de manière sensiblement continue vers le haut, ladite poulie étant orientée dans le prolongement de la déviation du câble tracteur de sorte que le câble tracteur dévié et la poulie s'étendent dans un même plan P ;
- au moins un pylône est installé entre la gare de départ et la gare d'arrivée portant les câbles porteurs et tracteur des deux voies de circulation, ledit pylône comprenant pour chaque voie de circulation deux sabots suspendus conçus pour supporter les câbles porteurs, les deux sabots suspendus étant agencés pour permettre le déplacement des montants latéraux du chariot par l'extérieur de la voie de circulation ;
- le pylône comprend un système de compression de câble porteur disposé dans chaque sabot qui est conçu pour dévier le câble porteur sensiblement vers le sol, et un moyen de guidage des éléments roulants du chariot disposé sur le sabot qui est conçu pour coopérer avec les éléments roulants du chariot à la place du câble porteur pendant sa déviation par le moyen de déviation ;
- chaque sabot comprend un chéneau conçu pour guider le câble porteur avant et après sa déviation par le système de compression.

### Présentation sommaire des dessins

La présente invention sera mieux comprise et d'autres avantages apparaîtront à la lecture de la description détaillée du mode de réalisation pris à titre d'exemple nullement limitatif et illustré par les dessins annexés, dans lesquels :
- les figures la, 1b et 1c représentent schématiquement une gare d'une installation de transport par câble aérien selon l'invention ;
- les figures 2a 2b représentent schématiquement un pylône avec deux voies de circulation sur lesquels sont suspendus deux véhicules selon l'invention ;
- la figure 3 est une représentation schématique en coupe longitudinale d'un sabot de pylône compression selon l'invention.

### Description du mode de réalisation

L'installation de transport par câble aérien selon l'invention comprend une gare 1 de départ et une gare 1 d'arrivée partiellement représentées sur les figures la à 1c, reliées par des câbles 2a et 2b définissant deux voies de circulation 3 pour au moins un véhicule 4 suspendu de type cabine (petite ou grande capacité) et/ou télésiège.

Chaque voie de circulation 3 est constituée de deux câbles porteurs 2a parallèles l'un à l'autre et fixés à une ou plusieurs tommes d'ancrage 5, ici deux tommes, et d'un câble tracteur 2b à défilement s'étendant entre les deux câbles porteurs 2a qui est renvoyé d'une gare 1 à une autre en boucle fermée à l'aide d'une poulie de renvoi 6, à la manière des gares de télésiège.

Les tommes d'ancrage 5 sont ici disposées au centre de chaque gare 1 entre le câble tracteur 2b.

Chaque gare 1 comprend en outre des premier et second chemins de guidage 21a, 21b conçus pour déplacer le véhicule 4 d'une voie de circulation 3 à une autre à la place des câbles porteurs 2a et tracteur 2b respectivement déviés sur les tommes d'ancrage 5 et la poulie 6.

Le premier chemin de guidage 21a remplace le câble porteur 2a s'étendant à la périphérie de la gare 1 alors que le second chemin de guidage 21b remplace le câble porteur 2a s'étendant à l'intérieur de la gare 1, comme visible sur la figure 1b.

Chaque tomme d'ancrage 5 surplombe sensiblement le second chemin de guidage 21b afin de permettre une déviation vers le haut du câble porteur 2a qu'elle remplace de sorte à permettre un ancrage des deux câbles porteurs 2a vers le haut.

L'installation selon l'invention comprend également des chariots 7, représentés sur les figures 2a et 2b, chacun étant relié à un véhicule 4 pour permettre son déplacement le long d'une voie de circulation.

Un chariot 7 selon l'invention comprend ici deux éléments roulants 8, chacun comprenant une pluralité de galets alignés les uns après les autres conçus pour coopérer avec l'un des câbles porteurs 2a.

Le chariot comprend également des moyens d'accrochage 9, de types mono-pinces ou bi-pinces à ressort, conçus pour être accouplés par serrage au câble tracteur 2b d'une voie de circulation 3.

Le chariot 7 comprend en outre deux montants latéraux 10 conçus pour coopérer avec les éléments roulants 8, un montant central 11 conçu pour coopérer avec les moyens d'accrochage 9, ainsi qu'une traverse 12 reliant les montants latéraux 10 et central 11 entre eux.

La traverse 12 s'étend sous les câbles porteurs 2a et tracteur 2b, et l'espacement entre les montants latéraux 10 est supérieur à l'espacement entre les câbles porteurs 2a de sorte que les montants latéraux 10 coopèrent avec les éléments roulants 8 par l'extérieur de la voie de circulation 3.

Aussi, afin d'éviter un déplacement en crabe du véhicule sur une voie de circulation, le montant central 11 est excentré entre les montants latéraux 10 à la manière d'un W asymétrique.

Cette configuration permet ainsi d'uniformiser et de stabiliser la traction du véhicule 4 par le câble tracteur 2b, en créant un point de traction au centre des deux câbles porteurs 2a.

Chaque gare 1 comprend également un système de désengagement temporaire 13 des moyens d'accrochage 9 du chariot 7, communément appelé rampe d'embrayage, disposé en dessous de la poulie de renvoi 6.

Ce système 13 est conçu pour désengager les moyens d'accrochage 9 du câble tracteur 1b de sorte à permettre l'insertion du véhicule 4 d'une voie de circulation à une autre, à la manière d'un système débrayable.

Un moyen de déviation 14 de câbles 2a,2b permet également de dévier le câble tracteur 2b depuis le système de désengagement temporaire 13 jusqu'à la poulie 6 de manière sensiblement continue vers le haut, comme visible sur les figures la, 1b et 1c.

La poulie 6 est ici orientée dans le prolongement de la déviation du câble tracteur 2b de sorte que le câble tracteur 2b dévié et la poulie 6 s'étendent dans un même plan P.

La poulie est fixée ici à deux poutres 22 inclinées qui s'étendent vers les tommes d'ancrage.

Le moyen de déviation 14 limite ainsi les frottements sur le câble tracteur 2b afin de réduire la puissance nécessaire pour entrainer en défilement le câble tracteur 2b.

L'installation selon l'invention comprend également un ou plusieurs pylônes 15, par exemple une pluralité de pylônes support et compression, entre la gare 1 de départ et la gare 1 d'arrivée qui portent les câbles porteurs 2a et tracteur 2b des deux voies de circulation 3.

Un pylône 15 selon l'invention comprend notamment pour chaque voie de circulation 3 deux sabots 16 suspendus conçus pour supporter les câbles porteurs 2a et un balancier à poulies 17 entre les sabots 16 conçu pour coopérer avec le câble tracteur 2b.

Les deux sabots 16 suspendus sont ici agencés pour permettre le déplacement des montants latéraux 10 du chariot 7 par l'extérieur de la voie de circulation 3.

On notera que lors du déplacement d'un véhicule 4 de type siège, l'utilisation de pylône compression peut être requise.

L'installation selon l'invention prévoit ainsi avantageusement un système de compression 18 de câble porteur 2a, visible sur la figure 3, sous la forme d'un rail de guidage, disposé dans chaque sabot 16 du pylône 15 à compression afin de loger le câble porteur 2a et le dévier sensiblement en direction du sol S.

Un moyen de guidage 19, de type tube de section, est également ajouté sur le sabot 16 pour coopérer avec les galets des éléments roulants 8 du chariot 7 à la place du câble porteur 2a pendant sa déviation par le système de compression 18.

Le système de compression 18 permet avantageusement de plaquer le véhicule 4 vers le sol S tout en limitant les à-coups et les vibrations lors du passage du véhicule 4 sur le sabot 16.

Aussi, afin de diminuer davantage les à-coups et les vibrations au niveau du sabot 16, la déviation du câble porteur 2a par le système de compression 18 suit la forme du sabot 16, ici sensiblement arquée vers le sol S.

Les extrémités du sabot 16 sont également sensiblement recourbées vers le sol S de sorte à rattraper la flèche du câble porteur, ce qui permet de faciliter l'arrivée et la sortie du chariot 7 sur le sabot 16.

Chaque sabot 16 comprend en outre un chéneau 20, se présentant sous la forme d'un demi-tube, conçu pour guider le câble porteur 2a avant et après sa déviation par le système de compression 18 de sorte à favoriser le transfert des éléments roulants 8, du câble tracteur 2b sur le moyen de guidage 19.

La forme particulière en demi-tube du chéneau évitera ainsi les déraillements intempestifs des câbles porteurs 2a aux extrémités 16a et 16b du sabot 16 lorsque les vents forts font balancer le véhicule 4 au niveau du pylône 15.

## Revendications

1. Installation de transport par câble aérien, comprenant une gare (1) de départ et une gare (1) d'arrivée reliées par des câbles (2a,2b) définissant deux voies de circulation (3) chacune étant constituée de deux câbles porteurs (2a) fixes et parallèles l'un à l'autre et d'un câble tracteur (2b) à défilement s'étendant entre les deux câbles porteurs, l'installation comprenant en outre un chariot (7) comprenant deux éléments roulants (8) conçus pour coopérer chacun avec l'un desdits câbles porteurs et des moyens d'accrochage (9) conçus pour être accouplés audit câble tracteur d'une voie de circulation, ledit chariot comprenant en outre deux montants latéraux (10) conçus pour coopérer avec lesdits éléments roulants, l'espacement entre les montants latéraux étant supérieur à l'espacement entre les câbles porteurs de sorte que les montants latéraux coopèrent avec les éléments roulants par l'extérieur de la voie de circulation, ladite installation comprenant un véhicule (4) suspendu au chariot pour être déplacé le long des voies de circulation, chaque gare comprenant au moins une poulie de renvoi (6) dudit câble tracteur conçue pour renvoyer le câble tracteur d'une voie de circulation à une autre, **caractérisé en ce que** ledit chariot comprend un montant central (11) conçu pour coopérer avec lesdits moyens d'accrochage, et une traverse (12) reliant lesdits montants latéraux et ledit montant central entre eux et s'étendant sous les câbles porteurs et tracteur, et **en ce que** chaque gare comprend au moins une tomme d'ancrage (5) disposée au centre de la gare entre le câble tracteur conçue pour fixer les câbles porteurs, et **en ce que** chaque gare comprend en outre des premier et second chemins de guidage (21a, 21b) conçus pour déplacer le véhicule d'une voie de circulation à une autre à la place des câbles porteurs et tracteur, ledit premier chemin de guidage (21a) remplaçant le câble porteur s'étendant à la périphérie de la gare, et le second chemin de guidage (21b) remplaçant le câble porteur s'étendant à l'intérieur de la gare, ladite au moins une tomme surplombant sensiblement ledit second chemin de guidage afin de permettre une déviation vers le haut du câble porteur qu'elle remplace.

2. Installation selon la revendication 1, **caractérisée en ce que** chaque gare est équipée d'un système de désengagement temporaire (13) desdits moyens d'accrochage du câble tracteur disposé en dessous de ladite poulie de renvoi de sorte à permettre l'insertion du véhicule d'une voie de circulation à une autre, chaque gare comprenant en outre un moyen de déviation (14) de câbles conçu pour dévier le câble tracteur depuis ledit système de désengagement jusqu'à la poulie de manière sensiblement continue vers le haut, ladite poulie étant orientée dans le prolongement de la déviation du câble tracteur de sorte que le câble tracteur dévié et la poulie s'étendent dans un même plan P.

3. Installation selon l'une quelconques des revendications précédentes, **caractérisée en ce qu'**elle comprend en outre au moins un pylône (15) entre la gare de départ et la gare d'arrivée qui porte les câbles porteurs et tracteur des deux voies de circulation, ledit pylône comprenant pour chaque voie de circulation deux sabots (16) suspendus conçus pour supporter les câbles porteurs, les deux sabots suspendus étant agencés pour permettre le déplacement des montants latéraux du chariot par l'extérieur de la voie de circulation.

4. Installation selon la revendication 3, **caractérisée en ce que** le pylône (15) comprend un système de compression (18) de câble porteur disposé dans chaque sabot qui est conçu pour dévier le câble porteur sensiblement vers le sol (S), et un moyen de guidage (19) des éléments roulants du chariot disposé sur le sabot qui est conçu pour coopérer avec les éléments roulants du chariot à la place du câble porteur pendant sa déviation par le moyen de déviation.

5. Installation selon la revendication 4, **caractérisée en ce que** chaque sabot comprend un chéneau (20) conçu pour guider le câble porteur avant et après sa déviation par le système de compression.

## Patentansprüche

1. Transportanlage mit Luftseil, umfassend einen Abfahrtsbahnhof (1) und einen Ankunftsbahnhof (1), die durch Seile (2a, 2b) verbunden sind, die zwei Fahrspuren (3) definieren, wobei jeder aus zwei Tragseilen (2a), die fest und parallel zueinander sind, und einem abrollbaren Zugseil (2b) gebildet ist, das sich zwischen den zwei Tragseilen erstreckt aufweist, wobei die Anlage ferner einen Wagen (7) aufweist, der zwei Rollelemente (8), die ausgebildet sind, um jeweils mit einem der Tragseile zusammenzuwirken, und Einhängemittel (9), die ausgebildet sind, um mit dem Zugseil einer Fahrspur verbunden zu werden, wobei der Wagen ferner zwei Seitenholme (10) aufweist, die ausgebildet sind, um mit den Rollelementen zusammenzuwirken, wobei der Abstand zwischen den Seitenholmen größer als der Abstand zwischen den Tragseilen ist, derart, dass die Seitenholme von der Außenseite der Fahrspur mit den Rollelementen zusammenwirken, wobei die Anlage ein Fahrzeug (4) aufweist, das an dem Wagen aufgehängt ist, um entlang der Fahrspuren bewegt zu werden, wobei jeder Bahnhof mindestens eine Umlenkrolle (6) des Zugseils aufweist, die ausgebildet ist, um das Zugseil von einer Fahrspur auf die andere umzulenken, **dadurch gekennzeichnet, dass** der Wagen einen Mittelholm (11), der ausgebildet ist, um mit den Einhängemitteln zusammenzuwirken, und einen Querträger (12) aufweist, der die Seitenholme und den Mittelholm untereinander verbindet und der sich unter den Tragseilen und dem Zugseil erstreckt, und dadurch, dass jeder Bahnhof mindestens eine Verankerungstrommel (5) aufweist, die in der Mitte des Bahnhofs zwischen dem Zugseil angeordnet ist, die ausgebildet ist, um die Tragseile zu befestigen, und dadurch, dass jeder Bahnhof ferner eine erste und eine zweite Führungsbahn (21a, 21b) aufweist, die ausgebildet sind, das Fahrzeug anstelle der Tragseile und des Zugseils von einer Fahrspur auf eine andere zu bewegen, wobei die erste Führungsbahn (21a) das Tragseil ersetzt, das sich am Rand des Bahnhofs erstreckt, und wobei die zweite Führungsbahn (21b) das Tragseil ersetzt, das sich im Inneren des Bahnhofs erstreckt, wobei die mindestens eine Trommel die zweite Führungsbahn im Wesentlichen überragt, um eine Umlenkung des Tragseils, das sie ersetzt, nach oben zu ermöglichen.

2. Anlage nach Anspruch 1, **dadurch gekennzeichnet, dass** jeder Bahnhof mit einem System zum vorübergehenden Abkoppeln (13) der Einhängemittel des Zugseils ausgestattet ist, das unter der Umlenkrolle derart angeordnet ist, dass das Einsetzen des Fahrzeugs von einer Fahrspur zur einer anderen ermöglich ist, wobei jeder Bahnhof ferner ein Mittel zum Seilumlenken (14) aufweist, das ausgebildet ist, das Zugseil von dem System zum Abkoppeln bis zur Rolle auf im Wesentlichen kontinuierliche Weise nach oben umzulenken, wobei die Rolle in der Verlängerung der Umlenkung des Zugseils derart ausgerichtet ist, dass sich das umgelenkte Zugseil und die Rolle im Wesentlichen in der gleichen Ebene P erstrecken.

3. Anlage nach einem der vorhergehenden Ansprüche, **dadurch gekennzeichnet, dass** sie ferner mindestens einen Mast (15) zwischen dem Abfahrtsbahnhof und dem Ankunftsbahnhof aufweist, der die Tragseile und das Zugseil der zwei Fahrspuren trägt, wobei der Mast für jede Fahrspur zwei aufgehängte Schuhe (16) aufweist, die ausgebildet sind, um die Tragseile zu tragen, wobei die zwei aufgehängten Schuhe angeordnet sind, um das Verschieben der Seitenholme des Wagens von der Außenseite der Fahrspur zu ermöglichen.

4. Anlage nach Anspruch 3, **dadurch gekennzeichnet, dass** der Mast (15) ein System zum Komprimieren (18) des Tragseils umfasst, das in jedem Schuh angeordnet ist, das ausgebildet ist, um das Tragseil im Wesentlichen in Richtung des Bodens (S) umzulenken, und ein Führungsmittel (19) der Rollelemente des Wagens, das an dem Schuh angeordnet ist, das ausgebildet ist, um mit den Rollelementen des Wagens anstelle des Tragseils während seiner Umlenkung durch die Umlenkmittel zusammenwirken.

5. Anlage nach Anspruch 4, **dadurch gekennzeichnet, dass** jeder Schuh eine Rinne (20) aufweist, die ausgebildet ist, um das Tragseil vor und nach seinem Umlenken durch das System zum Komprimieren zu führen.

## Claims

1. Overhead cable transport facility, comprising a departure station (1) and an arrival station (1) connected by cables (2a, 2b) defining two traffic lane (3) each consisting of two stationary carrying cables (2a) parallel to each other and of a scrolling traction cable (2b) extending between the two carrying cables, the transport facility further comprising a carriage (7) comprising two rolling elements (8) each designed to cooperate with one of said carrying cables and hooking means (9) designed to be coupled to said traction cable of a traffic lane, said carriage further comprising two lateral uprights (10) designed to cooperate with said rolling elements, the spacing between the lateral uprights being greater than the spacing between the carrying cables so that the lateral uprights cooperate with the rolling elements from outside the traffic lane, said transport facility comprising a vehicle (4) hanging from the carriage to be moved along the traffic lanes, each station comprising at least one return pulley (6) of said traction cable designed to return the traction cable from one traffic lane to another, **characterized in that** said carriage comprises a central upright (11) designed to cooperate with said hooking means and a cross member (12) connecting said lateral uprights and said central upright between them, said cross member extending under the carrying and traction cables, and **in that** each station comprises at least one anchor wheel (5) disposed in the center of the station between the traction cable and designed to secure the carrying cables, and **in that** each station further comprises first and second guideways (21a, 21b) designed to move the vehicle from one traffic lane to another and instead of the carrying and traction cables, said first guideway (21a) replaces the carrying cable and extends to the periphery of the station, and said second guideway (21b) replaces the carrying cable and extends inside the station, said at least one anchor wheel substantially overhanging said second guideway to allow upward deflection of the carrying cable it replaces.

2. Transport facility according to claim 1, **characterized in that** each station is equipped with a temporary disengagement system (13) of the hooking means of said traction cable, said temporary disengagement system being disposed below said return pulley so as to allow the insertion of the vehicle from one traffic lane to another, each station further comprising cable deflection means (14) adapted to deflect the traction cable from said disengagement system to the pulley in a substantially continuous upward direction, said pulley being orientated in the prolongation of the deflection of the traction cable so that the deflected traction cable and the pulley extend in the same plane P.

3. Transport facility according to any one of the preceding claims, **characterized in that** it further comprises at least one pylon (15) between the departure station and the arrival station, said pylon carries the carrying and traction cables of the two traffic lanes, said pylon further comprising for each traffic lane two suspended shoes (16) designed to support the carrying cables, the two suspended shoes being arranged to allow the movement of the lateral uprights of the carriage from outside the traffic lane.

4. Transport facility according to claim 3, **characterized in that** the pylon (15) comprises a compression system (18) of the carrying cable disposed in each shoe, said compression system being designed to deflect the carrying cable substantially towards the ground (S), said pylon further comprising a guide means (19) of the rolling elements of the carriage arranged on the shoe, said guide means being designed to cooperate with the rolling elements of the carriage instead of the carrying cable during its deflection by the deflection means.

5. Transport facility according to claim 4, **characterized in that** each shoe comprises a gutter (20) designed to guide the carrying cable before and after its deflection by the compression system.
